# EUROPÄISCHE PATENTSCHRIFT

(11) **EP 0 342 566 B1**
(45) Veröffentlichungstag und Bekanntmachung des Hinweises auf die Patenterteilung: **15.12.1993**
(21) Anmeldenummer: 89108678.7
(22) Anmeldetag: 13.05.1989
(51) Int. Cl.: E04F 19/02, E04B 2/72, E04B 2/74

(54) **Stirnseitenabdeckung, insbesondere für bewegliche Trennwandelemente**
End covering, specially for movable partition elements
Cache d'atout, en particulier pour éléments de cloisons mobiles

(30) Priorität: 18.05.1988 DE 8806488 U
(43) Veröffentlichungstag der Anmeldung: 23.11.1989
(73) Patentinhaber: Hüppe Form Sonnenschutz- und Raumtrennsysteme GmbH, D-26133 Oldenburg (DE)
(72) Erfinder: Klein, Werner, D-2940 Wilhelmshaven (DE); Kappelhof, Detlef, D-2904 Sandkrug (DE); Dreyer, Fredo, D-2905 Edewecht (DE); Kappe, Bernd, D-2900 Oldenburg (DE); Kuri, Christoph, D-3300 Braunschweig (DE); Fellenberg, Ronald, D-3300 Braunschweig (DE)
(74) Vertreter: Eisenführ, Speiser & Partner

(56) Entgegenhaltungen:
- DE-A- 2 828 769
- DE-U- 8 403 845

## Beschreibung

Die Erfindung betrifft eine Stirnseitenabdeckung, insbesondere für bewegliche Trennwandelemente, mit einem Abdeckprofil aus Kunststoffmaterial, welches eine flächige Stirndecke mit Befestigungselementen zum Befestigen an einem trennwandfesten Rahmenprofil aufweist.

Derartige Stirnseitenabdeckungen sind bei beweglichen Trennwandelementen bekannt. Zur optischen Auskleidung der Stoßfuge zwischen zwei benachbarten Trennwandelementen sowie zur Verbesserung der akustischen Dämmung besitzen diese bekannten Stirnseitenabdeckungen als separate Kunststoffprofile ausgebildete Dichtungslippen, die zwischen die Stirn- oder Stoßflächen der außen liegenden Deckplatten der Trennwandelemente hineinragen und dabei an den beiden in vorgegebenem Abstand einander gegenüberliegenden Stirnflächen der beiden benachbarten Trennwandelemente anliegen. Die hierfür verwendeten Dichtungslippen-Profile werden bei den bekannten Stirnseitenabdeckungen entweder in Längsnuten des trennwandfesten Rahmenprofils oder direkt auf den Innenseiten der Deckplatten der Trennwandelemente befestigt. Die Anbringung der Dichtungslippen-Profile erfordert einen gesonderten Arbeitsgang und ist daher besonders zeit- und kostenaufwendig.

Außerdem hat es aufgrund der herkömmlichen Konstruktion von Stirnseitenabdeckungen immer wieder Probleme beim Schließen von benachbarten Trennwandelementen gegeben. Dies hatte in solchen Fällen natürlich auch negative Auswirkungen auf die geforderte akustische Dämmung.

Aufgabe der Erfindung ist daher, die Stirnseitenabdeckung der eingangs genannten Art derart weiterzubilden, daß die Ausstattung der Stirnseitenabdeckung mit Dichtungslippen vereinfacht wird und ein genaues und positionsgerechtes Schließen zweier benachbarter Trennwandelemente unter Erzielung einer verbesserten akustischen Dämmung gewährleistet ist.

Diese Aufgabe wird bei der Stirnseitenabdeckung der eingangs genannten Art erfindungsgemäß dadurch gelöst, daß an den Längskanten der Stirndecke Dichtungslippen angeformt sind und in der Stirndecke eine in Längsrichtung verlaufende Magnetleiste angeordnet ist.

Die Vorteile der Erfindung liegen insbesondere darin, daß Dichtungslippen einstückig an die Stirndecke des Abdeckprofils angeformt sind, so daß mit der Anbringung des Abdeckprofils am trennwandfesten Rahmenprofil auch die Dichtungslippen vorhanden sind. Dadurch entfallen die gesonderten Arbeitsgänge, die zum Anbringen der bekannten separaten Dichtungslippen-Profile notwendig sind. Außerdem wird die Stirnseite der Tür- oder Wandelemente durch eine bis zu den Dichtungslippen hin verlaufende, zusammenhängende Stirndecke abgedeckt, wodurch ein zusammenhängender, ruhiger und besonders formschöner geschmacklicher Eindruck entsteht.

Zusätzlich ist erfindungsgemäß eine in Längsrichtung verlaufende Magnetleiste angeordnet, die mit entsprechenden, gegenpoligen Magnetleisten im komplementären Abdeckprofil zusammenwirken, welches an der benachbarten Stirnseite des benachbarten Trennwandelementes angeordnet ist. Durch einander gegenüberliegende, gegenpolige Magnetleisten lassen sich die Stirnseiten benachbarter Trennwandelemente - unter der Anziehungskraft der Magnetleisten - besonders eng und positionsgerecht aneinander anschließen, wodurch eine einfache Positionierung und ein satter Kraftschluß der Trennwandelemente Dämmung gewährleistet ist und man in Verbindung mit den erfindungsgemäß ausgebildeten Dichtungslippen eine verbesserte akustische Dämmung erhält.

Zwar ist im DE-U 84 03 845.4 eine kastenförmige Bautafel beschrieben, deren Seitenwände über eine Endwand hinaus verlängert sind und Ansätze zur Abdichtung gegenüber einer anderen Bautafel bilden. Jedoch gibt dieser Stand der Technik keine Anregungen auf die erfindungsgemäße Kombination von an den Längskanten der Stirndecke angeformten Dichtungslippen und einer in der Stirndecke angeordneten und in Längsrichtung laufenden Magnetleiste.

Gemäß einer besonders bevorzugten Ausführungsform der Erfindung sind die an den Längskanten der Stirndecke angeformten Dichtungslippen durch Umbördelung des Längskantenbereiches gebildet, so daß die Dichtungslippen etwa einen kreisförmigen oder ovalen Querschnitt besitzen, wenn die freie Längskante bis nahezu zur Rückseite der Stirndecke hin umbördelt ist.

Bevorzugt besteht das Abdeckprofil aus einem geeigneten, elastischen Kunststoffmaterial, dessen Elastizität im Bereich der Dichtungslippen zunehmen kann, damit eine ausreichend großflächige Anlage der Dichtungslippen an den Deckplatten der Trennwandelemente verwirklicht wird.

Gemäß einer besonders bevorzugten Ausführungsform der Erfindung lassen sich die Magnetleisten entweder in entsprechende Aussparungen in der Stirndecke einschieben oder bei der Herstellung des Abdeckprofils in die Stirndecke einextrudieren. Zur Unterbringung eventuell notwendiger Stromführungen wird besonders bevorzugt in den Magnetleisten oder außerhalb der Magnetleisten in der Stirndecke eine oder mehrere elektrische Leitungen einextrudiert.

Bevorzugt sind die Befestigungselemente, mit denen das Abdeckprofil an einem trennwandfesten, in der Regel metallischen Rahmenprofil befestigt werden, als Raststege ausgebildet, an deren freien Enden Rastnasen sitzen, welche in entsprechende Rastnuten des Rahmenprofils eingreifen. Alternativ oder zusätzlich läßt sich das Abdeckprofil auch am Rahmenprofil und/oder an den Deckplatten der Trennwandelemente anschrauben oder ankleben. Bevorzugt ist dabei das Abdeckprofil so ausgebildet, daß es sich über seine Länge mit den Befestigungselementen oder der Stirndecke gegen das trennwandfeste Rahmenprofil abstützt, und daß die Dichtungslippen die Schattenfuge zwischen den Deckplatten benachbarter Trennwandelemente ausfüllen.

Die Dichtungslippen lassen sich entweder nur an einem der komplementären Abdeckprofile benachbarter Trennwandelemente oder alternativ auch an beiden komplementären, im Querschnitt einander angepaßten Abdeckprofilen anbringen. Die Dichtungslippen sind dann spiegelbildlich zueinander umbördelt.

Gemäß einer bevorzugten Ausführungsform der Erfindung sind die außen liegenden Deckplatten der Trennwandelemente entweder direkt oder über elastische Kunststoffprofile mit dem trennwandfesten Rahmenprofil verbunden.

Vorteilhafte Weiterbildungen der Erfindung sind durch die Merkmale der Unteransprüche gekennnzeichnet.

Im folgenden werden zwei Ausführungsformen der Erfindung anhand der Zeichnungen näher erläutert.

Es zeigen:
- Fig. 1: einen Querschnitt durch zwei ineinandergreifende, komplementäre Stirnseitenabdeckungen einander benachbarter Trennwandelemente; und
- Fig. 2: eine der Fig. 1 entsprechende Darstellung einer weiteren Ausführungsform der Stirnseitenabdeckung.

Die Fig. 1 und 2 zeigen für zwei verschiedene Ausführungsformen einen - horizontalen - Querschnitt durch zwei benachbarte Trennwandelemente 1, die stirnseitig aneinandergefügt sind. Um die Trennwandelemente an ihren Stirnseiten funktional und formschön abzudecken, ist stirnseitig am Rahmen 2 ein Rahmenprofil 4 z.B. aus Aluminium befestigt. Das Rahmenprofil 4 besitzt zwei Längsstege 6, die etwa in Richtung der Wand-Hauptebene verlaufen und mit ihrem freien Ende 8 winklig umgebogen sind. Die Längsstege 6 besitzen Hinterschneidungen 7 zur Aufnahme von Rastelementen.

Das trennwandfeste Rahmenprofil 4 ist mittels eines Abdeckprofils 20 aus Kunststoffmaterial abgedeckt, welches eine flächige Stirndecke 22 besitzt, an die zum Rahmen 2 hingerichtete Raststege 30 angeformt sind, welche an ihrem freien Ende Rastnasen 32 besitzen, welche federnd in die Hinterschneidungen 7 der Längsstege 6 des Rahmenprofils 4 eingreifen können, um das Abdeckprofil 20 am Rahmenprofil 4 zu verrasten. Zur besonders festen Verbindung verlaufen bevorzugt die Längsstege 6 des Rahmenprofils 4 und die entsprechenden Raststege 30 des Abdeckprofils 20 über die gesamte stirnseitige Länge der Trennwandelemente 1. Um außerdem eine druckstabile Anbringung des Abdeckprofils 20 zu gewährleisten, sind dem Rahmen 2 zugewandt, in vorgegebenen Abstand von den Raststegen 30 in Längsrichtung verlaufende Stützstege 34 angeformt, die das Abdeckprofil 20 gegen entsprechende Flächen der Längsstege 6 abstützen.

Die Stirndecke 22 des Abdeckprofils 20 nimmt zu ihren Längskanten hin in der Materialstärke ab und geht schließlich in Dichtungslippen 26 über, die durch Umbördelung des Längskantenbereiches gebildet sind und eine für die gewünschten Dichtzwecke ausreichende Material- und Formelastizität besitzen. Die Dichtlippen 26 erstrecken sich - in den beiden Ausführungsformen der Fig. 1 und 2 - in einen zwischen den Deckplatten 16 der benachbarten Trennwandelemente 1 gebildeten Spalt 1a und liegen dort auf den Stirnflächen der Deckplatten 16 an, um auf diese Weise den Spalt 1a akustisch und optisch abzudichten.

In der Ausführungsform gemäß Fig. 1 sind die außenliegenden Deckplatten 16 mit außenliegenden Verkleidungsschichten 18 versehen, die an der Stirnseite umgekröpft sind, bei gegeneinander anliegenden Trennwandelementen 1 an der Stoßstelle den Spalt 1a bilden und mit einem umgekröpften freien Ende 18a mittels Schrauben, Nieten etc. 52 an einem elastischen Kunststoffprofil 50 befestigt sind. Die Kunststoffprofile 50 sind mit den Längsstegen 6 des Rahmenprofils 4 verbunden (Fig. 1).

In der Ausführungsform gemäß Fig. 2 sind die außenliegenden Deckplatten 16 der Trennwandelemente 1 an ihren Stirnflächen mit Abdeckleisten 17 abgedeckt. Die Deckplatten 16 sind dabei so bemessen, daß bei gegeneinander anliegenden Trennwandelementen 1 an der Stoßstelle zwischen benachbarten Abdeckleisten 17 ebenfalls ein Spalt 1a gebildet ist. Die an den Längskanten der Stirndecke 22 des Abdeckprofils 20 angeformten Dichtleisten 26 ragen eine vorgegebene Strecke in den Spalt 1a hinein und werden dabei zwischen den stirnseitigen Abdeckleisten 17 der Deckplatten 16 leicht mit Druck beaufschlagt, so daß sich die Dichtlippen mit guter Dichtwirkung an die Deckplatten 16 anlegen.

In der in Fig. 2 dargestellten Ausführungsform ist die Breite des Spaltes 1a nach außen hin reduziert, die Abdeckleisten 17 bilden für die Dichtlippen 26 eine verbreiterte Kammer, die sich nach außen hin mit einem Spalt 1a reduzierter Breite öffnet.

Die außenliegenden Deckplatten 16 sind - wie schon in der Ausführungsform der Fig. 1 - auf ihrer Innenseite mit einem Kunststoffprofil 50 versehen, welches mit dem freien Ende 8 der Längsstege 6 des trennwandfesten Rahmenprofils 4 verbindbar ist.

In den dargestellten Ausführungsformen ist das Abdeckprofil zum Rahmen 2 hin in seinem Querschnitt konkav ausgebildet. Um einen flächigen, dichten Anschluß benachbarter Trennwandelemente 1 zu verwirklichen, besitzt dann die Stirnseitenabdeckung des anschließenden Trennwandelements 1 ein Abdeckprofil 10, welches eine entsprechend komplementäre Form, also einen konvexen Querschnitt bestizt, im übrigen jedoch ebenfalls mit Raststegen 11 an einem trennwandfesten Rahmenprofil 4 verrastet wird. In den dargestellten Ausführungsformen besitzt das komplementäre Abdeckprofil 10 an den Längskanten keine angeformten Dichtungslippen. Alternativ ist es jedoch auch möglich, auch das komplementäre Abdeckprofil 10 mit randseitigen Dichtungslippen auszubilden, die dann bevorzugt spiegelbildlich zu den dargestellten Dichtungslippen 26 des einen Abdeckprofils 20 in den Spalt 1a hineinragen.

Die Stirndecke 22 des Abdeckprofils besitzt eine in Längsrichtung laufende Magnetleiste 40, die mit einer entsprechenden Magnetleiste 42 des komplementären Abdeckprofils 10 zusammenwirkt und einen magnetischen Schluß der beiden benachbarten Trennwandelemente 1 verwirklichen soll. Die Magnetleiste 40 ist in einer Aussparung 28 der Stirndecke 22 angebracht, sie kann bei der Herstellung des Abdeckprofils 20 in die Stirndecke 22 einextrudiert werden oder nach Herstellung des Abdeckprofils in eine entsprechende Ausnehmung 28 eingeschoben werden.

## Patentansprüche

1. Stirnseitenabdeckung, insbesondere für bewegliche Trennwandelemente (1), mit einem Abdeckprofil (20) aus Kunststoffmaterial, welches eine flächige Stirndecke (22) mit Befestigungselementen (30) zum Befestigen an einem trennwandfesten Rahmenprofil (4) aufweist, wobei
an den Längskanten der Stirndecke (22) Dichtungslippen (26) angeformt sind und in der Stirndecke (22) eine in Längsrichtung laufende Magnetleiste (40) angeordnet ist.

2. Stirnseitenabdeckung nach Anspruch 1, wobei
die Dichtungslippen (26) durch Umbördelung des Längskantenbereiches der Stirndecke (22) gebildet sind.

3. Stirnseitenabdeckung nach Anspruch 1 oder 2, wobei
die Dicke der Stirndecke (22) zu ihren Längskanten hin abnimmt.

4. Stirnseitenabdeckung nach einem der vorstehenden Ansprüche, wobei
die Elastizität des Kunststoffmaterials des Abdeckprofils (20) zu den Längskanten der Stirndecke (22) hin zunimmt.

5. Stirnseitenabdeckung nach einem der Ansprüche 1 bis 4, wobei
die Stirndecke (22) eine Aussparung (28) zur Aufnahme der Magnetleiste (40) enthält.

6. Stirnseitenabdeckung nach einem der Ansprüche 1 bis 4, wobei
die Magnetleiste (40) in die Stirndecke (22) des Abdeckprofils (20) einextrudiert ist.

7. Stirnseitenabdeckung nach einem der Ansprüche 4 bis 6, wobei
in Längsrichtung in der Magnetleiste (40) eine oder mehrere elektrische Leitungen angeordnet sind.

8. Stirnseitenabdeckung nach einem der vorstehenden Ansprüche, wobei
in Längsrichtung in der Stirndecke (22) eine oder mehrere elektrische Leitungen angeordnet sind.

9. Stirnseitenabdeckung nach einem der vorstehenden Ansprüche, wobei
die Befestigungselemente als Raststege (30) ausgebildet sind, an deren freien Enden Rastnasen (32) angeformt sind.

10. Stirnseitenabdeckung nach Anspruch 9, wobei
die Raststege (30) und die Rastnasen (32) sich über die gesamte Länge des Abdeckprofils (20) erstrecken.

11. Stirnseitenabdeckung nach Anspruch 9, wobei
die Rastnasen (32) der Raststege (30) entsprechende Längsstege (6) des trennwandfesten Rahmenprofils (4) rastend hintergreifen, daß sich die Stirndecke (22) bei Befestigung des Abdeckprofils (20) an dem trennwandfesten Rahmenprofil (4) über ihre Länge gegen das Rahmenprofil (4) abstützt, und daß die Dichtlippen (26) auf den Stirnflächen der außen liegenden Deckplatten (16) des Trennwandelements (1) aufliegen und den Spalt (1a) zwischen den Deckplatten (16) benachbarter Trennwandelemente (1) füllen.

12. Stirnseitenabdeckung nach einem der vorstehenden Ansprüche, wobei die Stirndecke der Abdeckprofile von stirnseitig aneinander anliegenden Trennwandelementen komplementär geformt sind, wobei
die Längskanten der Stirndecken eines oder beider Abdeckprofile mit in den Spalt zwischen den außen liegenden Deckplatten hineinragenden Dichtungslippen versehen sind.

13. Stirnseitenabdeckung nach einem der vorstehenden Ansprüche, wobei
die außen liegenden Deckplatten (16) der Trennwandelemente (1) mittels eines elastischen Kunststoffprofils (50) mit dem trennwandfesten Rahmenprofil (4) verbunden sind.

## Claims

1. End covering, especially for movable partition elements (1), comprising a cover section (20) of plastics which has a substantially flat end cover portion (22) with attachment elements (30) for attachment to a frame section (4) fixed to one of said partition elements, wherein sealing lips (26) are formed on the longitudinal edges of the end cover portion (22), and in the end cover portion (22) is provided a longitudinally extending magnetic strip (40).

2. End covering according to claim 1, wherein the sealing lips (26) are formed by beading of the longitudinal edge region of the end cover portion (22).

3. End covering according to claim 1 or 2, wherein the thickness of the end cover portion (22) decreases towards its longitudinal edges.

4. End covering according to any one of the preceding claims, wherein the elasticity of the plastics material of the cover section (20) increases towards the longitudinal edges of the cover portion (22).

5. End covering according to any one of claims 1 to 4, wherein the end cover portion (22) comprises a recess (28) for accommodation of the magnetic strip (40).

6. End covering according to any one of claims 1 to 4, wherein the magnetic strip (40) is extruded into the end cover portion (22) of the cover section (20).

7. End covering according to any one of claims 4 to 6, wherein one or more electric conductors are arranged in longitudinal direction in the magnetic strip (40).

8. End covering according to any one of the preceding claims, wherein one or more electric conductors are arranged in longitudinal direction in the end cover portion (22).

9. End covering according to any one of the preceding claims, wherein the attachment elements are made as locking arms (30) on the free ends of which are formed locking projections (32).

10. End covering according to claim 9, wherein the locking arms (30) and the locking projections (32) extend over the whole length of the cover section (20).

11. End covering according to claim 9, wherein the locking projections (32) of the locking arms (30) engage lockingly with corresponding longitudinal arms (6) of the frame section (4) fixed to one of the partition elements, when the cover section (20) is attached to the frame (4) which is fixed to one of the partition elements, the end cover portion (22) bears along its length onto the frame section (4), and the sealing lips (26) bear on to the end faces of the outer cover plates (16) of the partition element (1) and fill the gap (1a) between the cover plates (16) of adjacent partition elements (1).

12. End covering according to any one of the preceding claims, wherein the end cover portion of the cover sections of the partition elements bearing onto each other at their end faces is complementarily formed, and wherein the longitudinal edges of the end cover portions of one or both said cover sections are provided with sealing lips engaging into the gap between the outer cover plates.

13. End covering according to any one of the preceding claims, wherein the outer cover plates (16) of the partition elements (1) are connected by means of an elastic section (50) of plastics to the frame section (4) fixed to one of the partition elements.

## Revendications

1. Cache frontal, en particulier pour éléments de cloisons mobiles (1), avec un profil formant cache (20) en matière plastique, lequel présente un couvercle frontal plan (22) avec des éléments de fixation (30) pour la fixation à un profilé formant cadre (4), fixe sur la cloison, dans lequel des lèvres d'étanchéité (26) sont formées sur les arêtes longitudinales du couvercles frontal (22) et une baguette magnétique (40) s'étendant dans le sens longitudinal est diposée dans le couvercle frontal (22).

2. Cache frontal selon la revendication 1, dans lequel les lèvres d'étanchéité (26) sont formées par bordage du secteur d'arête longitudinale du couvercle frontal (22).

3. Cache frontal selon l'une quelconque des revendications 1 ou 2, dans lequel l'épaisseur du couvercle frontal (22) décroît vers ses arêtes longitudinales.

4. Cache frontal selon l'une quelconque des revendications précédentes dans lequel l'élasticité de la matière plastique du profilé formant cache (20) augmente vers les arêtes longitudinales du couvercle frontal (22).

5. Cache frontal selon l'une quelconque des revendications 1 à 4, dans lequel le couvercle frontal (22) comporte un évidement (28) pour recevoir la baguette magnétique (40).

6. Cache frontal selon l'une quelconque des revendications 1 à 4, dans lequel la baguette magnétique (40) est extrudée dans le couvercle frontal (22) du profilé formant cache (20).

7. Cache frontal selon l'une quelconque des revendications 4 à 6, dans lequel une ou plusieurs lignes électriques sont disposées dans la baguette magnétique (40) dans le sens longitudinal.

8. Cache frontal selon l'une quelconque des revendications précédentes, dans lequel une ou plusieurs lignes électriques sont disposéeS dans le couvercle frontal (22) dans le sens longitudinal.

9. Cache frontal selon l'une quelconque des revendications précédentes dans lequel les éléments de fixation sont conformés comme des montants de repos (30), aux extrémités libres desquels sont formés des ergots de repos (32).

10. Cache frontal selon la revendication 9, dans lequel les montants de repos (30) et les ergots de repos (32) s'étendent sur toute la longueur du profilé formant cache (20).

11. Cache frontal selon la revendication 9, dans lequel les ergots de repos (32) des montants de repos (30) viennent en prise, en prenant appui, dans des montants longitudinaux correspondants, du profilé formant cadre (4) fixe sur les cloisons, que le couvercle frontal (22) prend appui, sur sa longueur, sur le profilé formant cadre (4), lors de la fixation du profilé formant cache (20) sur le profilé formant cadre (4).

12. Cache frontal selon l'une quelconque des revendications précédentes, dans lequel le couvercle frontal des profilés formant cadre est formé par des éléments de cloison complémentaires adjacents les uns aux autres, les arêtes longitudinales des couvercles frontaux de l'un ou des deux profilés formant cache étant pourvues de lèvres d'étanchéité pénétrant dans l'interstice situé entre les plaques formant couvertures situées à l'extérieur.

13. Cache frontal selon l'une quelconque des revendications précédentes, dans lequel les plaques formant couvertures (16) des éléments de cloison (1), situées à l'extérieur, sont reliées avec le profilé formant cadre (4) fixe sur la cloison, au moyen d'un profilé en plastique (50) élastique.
